# EUROPÄISCHE PATENTSCHRIFT

(11) **EP 2 624 276 B1**
(45) Veröffentlichungstag und Bekanntmachung des Hinweises auf die Patenterteilung: **29.11.2017**
(21) Anmeldenummer: 12189994.2
(22) Anmeldetag: 25.10.2012
(51) Int. Cl.: H01H 71/70, H01H 71/04, H01H 9/16

(54) **Elektrischer Schalter**
Electric switch
Commutateur électrique

(30) Priorität: 02.02.2012 DE 102012201552
(43) Veröffentlichungstag der Anmeldung: 07.08.2013
(73) Patentinhaber: Siemens Aktiengesellschaft, 80333 München (DE)
(72) Erfinder: Horak, Tomas, 56151 Lethorad (CZ); Krejci, Jan, 56151 Letohrad (CZ); Pleva, Jaroslav, 56151 Letohrad (CZ); Stejskal, Jiri, 56164 Jabblonné nad Orlici (CZ)

(56) Entgegenhaltungen:
- WO-A1-2010/136446
- WO-A1-2011/038566
- DE-A1-102009 038 435
- US-A- 6 107 702
- US-A1- 2012 181 157

## Beschreibung

Die Erfindung bezieht sich auf einen elektrischen Schalter mit den Merkmalen gemäß dem Oberbegriff des Patentanspruchs 1. Ein derartiger Schalter ist aus der deutschen Offenlegungsschrift DE 10 2009 038 435 A1 bekannt.

Ein anderer Leistungsschalter ist in der internationalen Patentanmeldung WO 2011/038566 A1 und der US-Offenlegungsschrift US2012/181157 A1 beschrieben.

Der Erfindung liegt die Aufgabe zugrunde, einen elektrischen Schalter anzugeben, der ein besonders hohes Maß an Bediensicherheit gewährleistet.

Diese Aufgabe wird erfindungsgemäß durch einen elektrischen Schalter mit den Merkmalen gemäß Patentanspruch 1 gelöst. Vorteilhafte Ausgestaltungen des erfindungsgemäßen Schalters sind in Unteransprüchen angegeben.

Danach ist bei einem Schalter der oben angegebenen Art erfindungsgemäß vorgesehen, dass eine Steuereinrichtung derart ausgestaltet ist, dass sie in Abhängigkeit von dem Stellungssignal zumindest eines Stellungssensors eine Lichtquelle ein- oder ausschaltet, deren Licht von außen sichtbar ist, und zwar derart, dass sie die Lichtquelle einschaltet, wenn der Betätigungshebel des Schalters die Ausgelöst-Stellung einnimmt, und die Lichtquelle ausschaltet, wenn sich der Betätigungshebel nicht in der Ausgelöst-Stellung befindet.

Ein wesentlicher Vorteil des erfindungsgemäßen Schalters ist darin zu sehen, dass die jeweilige Stellung des Betätigungshebels von außen erkennbar ist, obwohl der Betätigungshebel von dem Motorantrieb verdeckt wird. Es ist für eine Bedienperson somit möglich, die Ausgelöst-Stellung des Betätigungshebels zu erkennen und auf ein Wiedereinschalten des elektrischen Schalters zu verzichten, wenn der Betätigungshebel die Ausgelöst-Stellung einnimmt bzw. die Auslöseeinrichtung des elektrischen Schalters aufgrund eines Fehlerfalles den elektrischen Strom abgeschaltet hat. Ein unbeabsichtigtes Wiedereinschalten des elektrischen Schalters im Falle eines Kurzschlusses lässt sich somit zuverlässig vermeiden, obwohl der Motorantrieb den Betätigungshebel verdeckt.

Bei dem Betätigungshebel handelt es sich vorzugsweise um einen Bedienhebel, mit dem sich der elektrische Schalter von einer Bedienperson manuell ein- und ausschalten lässt, wenn der Motorantrieb von dem Schaltergehäuse abgenommen wird.

Um eine hohe Leuchtkraft der Lichtquelle bei gleichzeitig minimalem Stromverbrauch und hoher Lebensdauer zu gewährleisten, wird es als vorteilhaft angesehen, wenn die Lichtquelle durch eine Leuchtdiode gebildet ist oder zumindest eine oder mehrere Leuchtdioden aufweist.

Vorzugsweise ist die Lichtquelle am oder im Motorantriebsgehäuse des Motorantriebs angeordnet.

Mit Blick auf eine möglichst kleine Teilezahl des Schalters wird es als vorteilhaft angesehen, wenn der Stellungssensor die Ausgelöst-Stellung des verdeckten Betätigungshebels erfassen kann und die Steuereinrichtung die Lichtquelle ein- oder ausschaltet, wenn der Stellungssensor die Ausgelöst-Stellung anzeigt.

Vorzugsweise ist die Steuereinrichtung derart ausgestaltet ist, dass sie die Lichtquelle einschaltet, wenn der Stellungssensor die Ausgelöst-Stellung anzeigt, und die Lichtquelle ausschaltet, wenn der der Stellungssensor keine Ausgelöst-Stellung anzeigt.

Alternativ können zur Erfassung der Stellung des Betätigungshebels auch zwei Stellungssensoren eingesetzt werden. So ist gemäß einer alternativen Ausgestaltung des elektrischen Schalters vorgesehen, dass ein erster Stellungssensor die Ein-Stellung und ein zweiter Stellungssensor die Aus-Stellung des verdeckten Betätigungshebels erfassen kann und die Steuereinrichtung die Lichtquelle ein- oder ausschaltet, wenn weder der erste Stellungssensor die Ein-Stellung noch der zweite Stellungssensor die Aus-Stellung des verdeckten Betätigungshebels anzeigt.

Vorzugsweise ist die Steuereinrichtung derart ausgestaltet, dass sie die Lichtquelle einschaltet, wenn weder der erste Stellungssensor die Ein-Stellung noch der zweite Stellungssensor die Aus-Stellung des verdeckten Betätigungshebels anzeigt, und die Lichtquelle ausschaltet, wenn der erste Stellungssensor die Ein-Stellung oder der zweite Stellungssensor die Aus-Stellung des verdeckten Betätigungshebels anzeigt.

Vorzugsweise weist die Steuereinrichtung eine Rechnereinrichtung, eine Mikroprozessoreinrichtung und/oder einen Mikrocontroller auf, der oder die das Stellungssignal des Stellungssensors oder die Stellungssignale der Stellungssensoren auswertet und in Abhängigkeit von dem oder den Stellungssignalen ein Steuersignal für die Lichtquelle erzeugt.

Da eine Erfassung der Stellung des Betätigungshebels nur erforderlich ist, wenn der Motorantrieb an dem Schaltergehäuse des Schalters angebracht ist, wird es als vorteilhaft angesehen, wenn der zumindest eine Stellungssensor an dem Motorantrieb oder in dem Motorantrieb angeordnet ist.

Die Erfindung bezieht sich darüber hinaus auf einen Motorantrieb zur Montage an einem elektrischen Schalter, insbesondere zur Montage an einem Schaltergehäuse eines elektrischen Schalters, wie er oben beschrieben worden ist. Erfindungsgemäß sind die Merkmale gemäß dem kennzeichnenden Teil des Patentanspruchs 10 vorgesehen.

Bezüglich der Vorteile des erfindungsgemäßen Motorantriebs sei auf die obigen Ausführungen im Zusammenhang mit dem erfindungsgemäßen Schalter verwiesen, da die Vorteile des erfindungsgemäßen Schalters denen des erfindungsgemäßen Motorantriebs im Wesentlichen entsprechen.

Die Erfindung bezieht sich darüber hinaus auf ein Verfahren zum Betreiben eines elektrischen Schalters, insbesondere eines elektrischen Leistungsschalters, mit einem Betätigungshebel, der eine Ein-Stellung, eine Aus-Stellung und eine Ausgelöst-Stellung einnehmen kann, wobei bei dem Verfahren der Schalter mit einem den Betätigungshebel optisch verdeckenden Motorantrieb an- oder ausgeschaltet wird. Bezüglich eines solchen Verfahrens werden erfindungsgemäß die Merkmale gemäß dem kennzeichnenden Teil des Patentanspruchs 11 vorgeschlagen.

Bezüglich der Vorteile des erfindungsgemäßen Verfahrens sei auf die obigen Ausführungen im Zusammenhang mit dem erfindungsgemäßen Schalter verwiesen, da die Vorteile des erfindungsgemäßen Schalters denen des erfindungsgemäßen Verfahrens im Wesentlichen entsprechen.

Die Erfindung wird nachfolgend anhand von Ausführungsbeispielen näher erläutert; dabei zeigen beispielhaft
- Figur 1: ein Ausführungsbeispiel für einen elektrischen Schalter, der mit einem Ausführungsbeispiel für einen erfindungsgemäßen Motorantrieb ausgestattet ist,
- Figur 2: die Rückseite des Motorantriebs des Schalters gemäß Figur 1 näher im Detail,
- Figur 3: ein erstes Ausführungsbeispiel für eine Steuereinrichtung für den Motorantrieb gemäß Figur 1 und
- Figur 4: ein zweites Ausführungsbeispiel für den Motorantrieb gemäß Figur 1.

In den Figuren werden der Übersicht halber für identische oder vergleichbare Komponenten stets dieselben Bezugszeichen verwendet.

Die Figur 1 zeigt einen elektrischen Schalter 10, bei dem es sich beispielsweise um einen elektrischen Leistungsschalter, insbesondere einen dreiphasigen elektrischen Leistungsschalter, handeln kann. Der Schalter 10 umfasst ein Schaltergehäuse 20, in dem nicht weiter dargestellte elektrische Schaltkontakte vorhanden sind, mit denen sich ein ein- oder mehrphasiger Strom I ein- oder ausschalten lässt.

Der elektrische Schalter 10 ist darüber hinaus mit einem Motorantrieb 30 ausgestattet, der mittels einer nicht weiter dargestellten Rasteinrichtung an dem Schaltergehäuse 20 des Schalters 10 gehalten wird. Die Rasteinrichtung ermöglicht ein Abnehmen des Motorantriebs 30 von dem Schaltergehäuse 20, indem ein bedienerseitig betätigbares Entrastelement 40 betätigt wird. Durch ein Betätigen des Entrastelements 40 wird die Rasteinrichtung von einer verrasteten Position in eine entrastete Position überführt, so dass der Motorantrieb 30 freigegeben und eine Entnahme des Motorantriebs 30 von dem Schaltergehäuse 20 möglich wird.

In der Figur 1 erkennt man darüber hinaus einen Bedienschalter 50, der an einer Außenseite des Motorantriebs 30 angebracht ist. Der Bedienschalter 50 ermöglicht drei Schaltstellungen, nämlich eine erste Schaltstellung, die mit dem Bezugszeichen M gekennzeichnet ist, eine zweite Schaltstellung, die mit dem Bezugszeichen R gekennzeichnet ist sowie eine dritte Schaltstellung, die mit dem Bezugszeichen L gekennzeichnet ist. Befindet sich der Bedienschalter 50 in seiner ersten Schaltstellung M, so ist eine manuelle Bedienung des Motorantriebs 30 möglich, eine Fernsteuerung des Motorantriebs 30 wird in der ersten Schaltstellung M unterbunden. Befindet sich der Bedienschalter 50 in seiner zweiten Schaltstellung R, so ermöglicht der Motorantrieb 30 eine Fernsteuerung aus der Ferne. In der dritten Schaltstellung L des Bedienschalters 50 ist der Motorantrieb 30 vollständig gesperrt, so dass weder eine manuelle Betätigung von außen am Motorantrieb 30 noch eine Fernsteuerung aus der Ferne möglich ist.

Der elektrische Schalter 10 wird darüber hinaus mit einer in der Figur 1 nicht weiter dargestellten Auslöseeinrichtung ausgestattet, die im Fehlerfalle auslöst und den durch den Schalter fließenden Strom I abschaltet.

Außerdem weist der elektrische Schalter 10 einen Betätigungshebel auf, der eine Ein-Stellung, eine Aus-Stellung und eine Ausgelöst-Stellung einnehmen kann, wobei der Schalter in der Ein-Stellung des Betätigungshebels eingeschaltet und in der Aus-Stellung des Betätigungshebels ausgeschaltet ist und wobei der Betätigungshebel von der Ein-Stellung in die Ausgelöst-Stellung übergeht, wenn die Auslöseeinrichtung auslöst.

Der Betätigungshebel ist außen an dem Schaltergehäuse 20 des elektrischen Schalters 10 angebracht und wird von dem Motorantrieb 30 optisch verdeckt. Der Betätigungshebel und damit auch die jeweilige Stellung des Betätigungshebels sind somit von außen nicht erkennbar, wenn der Motorantrieb 30 auf das Schaltergehäuse 20 aufgesetzt ist. Bei dem Betätigungshebel handelt es sich vorzugsweise um einen Bedienhebel, mit dem sich der elektrische Schalter von einer Bedienperson manuell ein- und ausschalten lässt, sobald der Motorantrieb von dem Schaltergehäuse abgenommen wird.

Um nach außen erkennbar zu machen, welchen Schaltzustand der elektrische Schalter 10 aufweist und welche Stellung der Betätigungshebel einnimmt, ist bei dem Ausführungsbeispiel gemäß Figur 1 eine Lichtquelle 60 in Form einer Leuchtdiode auf der Vorderseite 70 des Motorantriebs 30 angebracht. Die Leuchtquelle 60 leuchtet, wenn der Betätigungshebel seine Ausgelöst-Stellung einnimmt.

Um die Stellung des Betätigungshebels erfassen zu können, ist der Motorantrieb 30 mit einem Stellungssensor 80 ausgestattet, der in der Figur 2 näher dargestellt ist. Es lässt sich erkennen, dass der Stellungssensor 80 auf der Rückseite 90 des Motorantriebs 30 angebracht ist und somit mit dem an der Außenseite des Schaltergehäuses 20 angebrachten Betätigungshebel unmittelbar in Kontakt gebracht werden kann.

Wird der Motorantrieb 30 auf der Außenseite des Schaltergehäuses 20 angebracht, so wird der Stellungssensor 80 mit dem Betätigungshebel gekoppelt, so dass der Stellungssensor 80 die Stellung des Betätigungshebels überwachen kann. Mit dem Stellungssensor 80 ist eine in der Figur 2 nicht weiter gezeigte Steuereinrichtung verbunden, die das jeweilige Stellungssignal des Stellungssensors 80 auswertet und je nach Stellungssignal die Lichtquelle 60 ein- oder ausschaltet.

Ein Ausführungsbeispiel für eine solche Steuereinrichtung ist in der Figur 3 gezeigt und mit dem Bezugszeichen 100 gekennzeichnet. Bei der Steuereinrichtung 100 kann es sich beispielsweise um einen Mikrocontroller handeln.

Die Steuereinrichtung 100 ist eingangsseitig mit dem Stellungssensor 80 verbunden und erhält von diesem ein Stellungssignal ST, das beispielsweise eine logische "1" aufweist, wenn der Betätigungshebel seine Ausgelöst-Stellung einnimmt. Die Steuereinrichtung 100 wertet das Stellungssignal ST des Stellungssensors 80 aus und schaltet die Lichtquelle 60 mit einem Steuersignal SLed an, wenn der Betätigungshebel die Ausgelöst-Stellung einnimmt. Signalisiert das Stellungssignal ST, dass sich der Betätigungshebel nicht in der Ausgelöst-Stellung befindet, z. B. mit einer logischen "0", so schaltet die Steuereinrichtung 100 die Lichtquelle 60 aus.
Bei dem Ausführungsbeispiel gemäß Figur 3 zeigt der Stellungssensor 80 unmittelbar die Ausgelöst-Stellung des Betätigungshebels an, so dass die Steuereinrichtung 100 das Steuersignal SLed ausschließlich mit dem Stellungssignal ST des Stellungssensors 80 bilden kann.
Die Figur 4 zeigt eine alternative Ausgestaltung für eine Steuereinrichtung 200. Die Steuereinrichtung 200 ist mit zwei Stellungssensoren verbunden, nämlich einem ersten Stellungssensor 210 und einem zweiten Stellungssensor 220. Der erste Stellungssensor 210 erfasst die Ein-Stellung des Betätigungshebels und der zweite Stellungssensor 220 erfasst die Aus-Stellung des verdeckten Betätigungshebels.
Die von den beiden Stellungssensoren 210 und 220 gelieferten Stellungssignale sind in der Figur 4 mit den Bezugszeichen STE und STA gekennzeichnet. Die Steuereinrichtung 200 wertet die beiden Stellungssignale STE und STA aus und schaltet mit Hilfe eines Steuersignals SLed die Lichtquelle 60 ein, wenn weder der erste Stellungssensor 210 die Ein-Stellung noch der zweite Stellungssensor 220 die Aus-Stellung des verdeckten Betätigungshebels anzeigt. Falls entweder der erste Stellungssensor 210 die Ein-Stellung oder der zweite Stellungssensor 220 die Aus-Stellung des verdeckten Betätigungshebels anzeigt, schaltet die Steuereinrichtung 110 die Lichtquelle 60 aus.

### Bezugszeichenliste

- 10: Schalter
- 20: Schaltergehäuse
- 30: Motorantrieb
- 40: Entrastelement
- 50: Bedienschalter
- 60: Lichtquelle
- 70: Vorderseite
- 80: Stellungssensor
- 90: Rückseite
- 100: Steuereinrichtung
- 200: Steuereinrichtung
- 210: Stellungssensor
- 220: Stellungssensor

- I: Strom
- M: erste Schaltstellung
- R: zweite Schaltstellung
- L: dritte Schaltstellung
- SLed: Steuersignal
- ST: Stellungssignal
- STE: Stellungssignal
- STA: Stellungssignal

## Patentansprüche

1. Elektrischer Schalter (10), insbesondere elektrischer Leistungsschalter,
- mit einer Auslöseeinrichtung, die im Fehlerfalle auslöst und einen durch den Schalter (10) fließenden Strom (I) abschaltet,
- mit einem Betätigungshebel, der eine Ein-Stellung, eine Aus-Stellung und eine Ausgelöst-Stellung einnehmen kann, wobei der Schalter in der Ein-Stellung des Betätigungshebels eingeschaltet und in der Aus-Stellung des Betätigungshebels ausgeschaltet ist und wobei der Betätigungshebel von der Ein-Stellung in die Ausgelöst-Stellung übergeht, wenn die Auslöseeinrichtung auslöst,
- mit einem an einem Schaltergehäuse (20) des Schalters (10) montierten Motorantrieb (30), der den Schalter (10) ein- und ausschalten kann, wobei der Motorantrieb (30) den Betätigungshebel optisch verdeckt, und
- mit einer Steuereinrichtung, die eine Stellung des Leistungsschalters signalisiert,
**gekennzeichnet durch**
- zumindest einen Stellungssensor (80, 210, 220), der mindestens eine Stellung des verdeckten Betätigungshebels erfasst und ein die Stellung des verdeckten Betätigungshebels angebendes Stellungssignal erzeugt, wobei
- die Steuereinrichtung derart ausgestaltet ist, dass sie in Abhängigkeit von dem Stellungssignal (ST, STE, STA) des zumindest einen Stellungssensors (80, 210, 220) eine Lichtquelle (60) ein- oder ausschaltet, deren Licht von außen sichtbar ist,
- und zwar derart, dass sie die Lichtquelle (60) einschaltet, wenn der Betätigungshebel die Ausgelöst-Stellung einnimmt, und die Lichtquelle (60) ausschaltet, wenn sich der Betätigungshebel nicht in der Ausgelöst-Stellung befindet.

2. Elektrischer Schalter nach Anspruch 1,
**dadurch gekennzeichnet, dass**
die Lichtquelle (60) durch eine Leuchtdiode gebildet ist oder zumindest eine oder mehrere Leuchtdioden aufweist.

3. Elektrischer Schalter nach einem der voranstehenden Ansprüche,
**dadurch gekennzeichnet, dass**
die Lichtquelle (60) am oder im Motorantriebsgehäuse des Motorantriebs (30) angeordnet ist.

4. Elektrischer Schalter nach einem der voranstehenden Ansprüche,
**dadurch gekennzeichnet, dass**
- der Stellungssensor (80) die Ausgelöst-Stellung des verdeckten Betätigungshebels erfassen kann und
- die Steuereinrichtung die Lichtquelle (60) ein- oder ausschaltet, wenn der Stellungssensor (80) die Ausgelöst-Stellung anzeigt.

5. Elektrischer Schalter nach Anspruch 4,
**dadurch gekennzeichnet, dass**
- die Steuereinrichtung (100) derart ausgestaltet ist, dass sie die Lichtquelle (60) einschaltet, wenn der Stellungssensor (80) die Ausgelöst-Stellung anzeigt, und
- die Steuereinrichtung (100) derart ausgestaltet ist, dass sie die Lichtquelle (60) ausschaltet, wenn der Stellungssensor (80) keine Ausgelöst-Stellung anzeigt.

6. Elektrischer Schalter nach einem der voranstehenden Ansprüche 1-3,
**dadurch gekennzeichnet, dass**
- ein erster Stellungssensor (210) die Ein-Stellung und ein zweiter Stellungssensor (220) die Aus-Stellung des verdeckten Betätigungshebels erfassen kann und
- die Steuereinrichtung (200) die Lichtquelle (60) ein- oder ausschaltet, wenn weder der erste Stellungssensor (210) die Ein-Stellung noch der zweite Stellungssensor (220) die Aus-Stellung des verdeckten Betätigungshebels anzeigt.

7. Elektrischer Schalter nach Anspruch 6,
**dadurch gekennzeichnet, dass**
- die Steuereinrichtung (200) derart ausgestaltet ist, dass sie die Lichtquelle (60) einschaltet, wenn weder der erste Stellungssensor (210) die Ein-Stellung noch der zweite Stellungssensor (220) die Aus-Stellung des verdeckten Betätigungshebels anzeigt, und
- die Steuereinrichtung (200) derart ausgestaltet ist, dass sie die Lichtquelle (60) ausschaltet, wenn der erste Stellungssensor (210) die Ein-Stellung oder der zweite Stellungssensor (220) die Aus-Stellung des verdeckten Betätigungshebels anzeigt.

8. Elektrischer Schalter nach einem der voranstehenden Ansprüche,
**dadurch gekennzeichnet, dass**
die Steuereinrichtung (100, 200) eine Rechnereinrichtung, eine Mikroprozessoreinrichtung oder einen Mikrocontroller aufweist, der oder die das Stellungssignal (ST) des Stellungssensors (80) oder die Stellungssignale (STE, STA) der Stellungssensoren (210, 220) auswertet und in Abhängigkeit von dem oder den Stellungssignalen ein Steuersignal (SLed) für die Lichtquelle (60) erzeugt.

9. Elektrischer Schalter nach einem der voranstehenden Ansprüche,
**dadurch gekennzeichnet, dass**
der zumindest eine Stellungssensor (80, 210, 220) an dem Motorantrieb (30) oder in dem Motorantrieb angeordnet ist.

10. Motorantrieb (30) zur Montage an einem elektrischen Schalter (10), insbesondere zur Montage an einem Schaltergehäuse (20) eines elektrischen Schalters nach einem der voranstehenden Ansprüche, wobei der Motorantrieb eine Steuereinrichtung aufweist, die eine Stellung des Leistungsschalters signalisiert,
**gekennzeichnet durch**
- zumindest einen Stellungssensor (80, 210, 220), der mindestens eine Stellung eines von dem Motorantrieb (30) nach der Montage verdeckten Betätigungshebels des Schalters (10) erfassen und die Stellung des verdeckten Betätigungshebels angebendes Stellungssignal (ST, STE, STA) erzeugen kann,
- eine Lichtquelle (60), deren Licht von außen sichtbar ist, und
- eine Steuereinrichtung (100, 200), die in Abhängigkeit von dem Stellungssignal (ST, STE, STA) des zumindest einen Stellungssensors (100, 200) die Lichtquelle (60) ein- oder ausschaltet,
- und zwar derart, dass sie die Lichtquelle (60) einschaltet, wenn der Betätigungshebel die Ausgelöst-Stellung einnimmt, und die Lichtquelle (60) ausschaltet, wenn sich der Betätigungshebel nicht in der Ausgelöst-Stellung befindet.

11. Verfahren zum Betreiben eines elektrischen Schalters (10), insbesondere eines elektrischen Leistungsschalters, mit einem Betätigungshebel, der eine Ein-Stellung, eine Aus-Stellung und eine Ausgelöst-Stellung einnehmen kann, wobei bei dem Verfahren der Schalter (10) mit einem den Betätigungshebel optisch verdeckenden Motorantrieb (30) an- oder ausgeschaltet wird und eine Stellung des Leistungsschalters signalisiert wird,
**dadurch gekennzeichnet, dass**
- mit zumindest einem Stellungssensor (80, 210, 220) mindestens eine Stellung des Betätigungshebels erfasst und ein die Stellung angebendes Stellungssignal (ST, STE, STA) erzeugt wird und
- in Abhängigkeit von dem Stellungssignal (ST, STE, STA) des zumindest einen Stellungssensors (80, 210, 220) eine Lichtquelle (60) ein- oder ausgeschaltet wird, deren Licht von außen sichtbar ist,
- und zwar derart, dass die Lichtquelle (60) eingeschaltet wird, wenn der Betätigungshebel die Ausgelöst-Stellung einnimmt, und die Lichtquelle (60) ausgeschaltet wird, wenn sich der Betätigungshebel nicht in der Ausgelöst-Stellung befindet.

## Claims

1. Electric switch (10), in particular electric circuit breaker,
- having a tripping device, which trips in the event of a fault and disconnects a current (I) flowing through the switch (10),
- having an actuating lever, which can assume an on position, an off position and a tripped position, wherein the switch is switched on in the on position of the actuating lever and is switched off in the off position of the actuating lever and wherein the actuating lever moves from the on position to the tripped position when the tripping device trips,
- having a motor drive (30) that is mounted on a switch housing (20) of the switch (10), said motor drive being able to switch the switch (10) on and off, wherein the motor drive (30) visually covers the actuating lever, and
- having a control device, which signals a position of the power switch,
**characterized by**
- at least one position sensor (80, 210, 220), which detects at least one position of the covered actuating lever and generates a position signal that indicates the position of the covered actuating lever, wherein
- the control device is configured in such a way that it switches a light source (60) on or off depending on the position signal (ST, STE, STA) of the at least one position sensor (80, 210, 220), the light of said light source being visible from the outside,
- and specifically in such a way that said control device switches the light source (60) on when the actuating lever assumes the tripped position and switches the light source (60) off when the actuating lever is not in the tripped position.

2. Electric switch according to Claim 1, **characterized in that** the light source (60) is formed by a light-emitting diode or has at least one or more light-emitting diodes.

3. Electric switch according to either of the preceding claims, **characterized in that** the light source (60) is arranged on or in the motor drive housing of the motor drive (30).

4. Electric switch according to one of the preceding claims,
**characterized in that**
- the position sensor (80) can detect the tripped position of the covered actuating lever and
- the control device switches the light source (60) on or off when the position sensor (80) displays the tripped position.

5. Electric switch according to Claim 4, **characterized in that**
- the control device (100) is configured in such a way that it switches the light source (60) on when the position sensor (80) displays the tripped position and
- the control device (100) is configured in such a way that it switches the light source (60) off when the position sensor (80) does not display the tripped position.

6. Electric switch according to one of the preceding Claims 1-3, **characterized in that**
- a first position sensor (210) can detect the on position and a second position sensor (220) can detect the off position of the covered actuating lever and
- the control device (200) switches the light source (60) on or off when neither the first position sensor (210) displays the on position nor the second position sensor (220) displays the off position of the covered actuating lever.

7. Electric switch according to Claim 6, **characterized in that**
- the control device (200) is configured in such a way that it switches the light source (60) on when neither the first position sensor (210) displays the on position nor the second position sensor (220) displays the off position of the covered actuating lever, and
- the control device (200) is configured in such a way that it switches the light source (60) off when the first position sensor (210) displays the on position or the second position sensor (220) displays the off position of the covered actuating lever.

8. Electric switch according to one of the preceding claims,
**characterized in that** the control device (100, 200) has a computer device, a microprocessor device or a microcontroller, which evaluates the position signal (ST) of the position sensor (80) or the position signals (STE, STA) of the position sensors (210, 220) and generates a control signal (SLed) for the light source (60) depending on the position signal or signals.

9. Electric switch according to one of the preceding claims,
**characterized in that** the at least one position sensor (80, 210, 220) is arranged on the motor drive (30) or in the motor drive.

10. Motor drive (30) for mounting on an electric switch (10), in particular for mounting on a switch housing (20) of an electric switch according to one of the preceding claims, wherein the motor drive has a control device, which signals a position of the circuit breaker,
**characterized by**
- at least one position sensor (80, 210, 220), which can detect at least one position of an actuating lever of the switch (10), said actuating lever being covered by the motor drive (30) after mounting, and which can generate a position signal (ST, STE, STA) that indicates the position of the covered actuating lever,
- a light source (60), the light of which is visible from the outside, and
- a control device (100, 200), which switches the light source (60) on or off depending on the position signal (ST, STE, STA) of the at least one position sensor (80, 210, 220),
- and specifically in such a way that said control device switches the light source (60) on when the actuating lever assumes the tripped position and switches the light source (60) off when the actuating lever is not in the tripped position.

11. Method for operating an electric switch (10), in particular an electric circuit breaker, having an actuating lever, which can assume an on position, an off position and a tripped position, wherein, in the method, the switch (10) is switched on or off using a motor drive (30) that visually covers the actuating lever and a position of the circuit breaker is signalled,
**characterized in that**
- at least one position of the actuating lever is detected and a position signal (ST, STE, STA) that indicates the position is generated using at least one position sensor (80, 210, 220), and
- a light source (60) is switched on or off depending on the position signal (ST, STE, STA) of the at least one position sensor (80, 210, 220), the light of said light source being visible from the outside,
- and specifically in such a way that the light source (60) is switched on when the actuating lever assumes the tripped position, and the light source (60) is switched off when the actuating lever is not in the tripped position.

## Revendications

1. Commutateur électrique (10), en particulier interrupteur de puissance électrique, comportant :
- un dispositif de déclenchement qui déclenche en cas d'erreur et coupe un courant (I) passant par le commutateur (10) ;
- un levier d'actionnement qui peut se mettre dans une position de marche, dans une position d'arrêt ou dans une position déclenchée, le commutateur étant enclenché dans la position de marche du levier d'actionnement et coupé dans la position d'arrêt du levier d'actionnement et le levier d'actionnement passant de la position de marche à la position déclenchée lorsque le dispositif de déclenchement déclenche ;
- un entraînement à moteur (30) monté sur un boîtier de commutateur (20) du commutateur (10) et qui peut enclencher et couper le commutateur (10), l'entraînement à moteur (30) masquant optiquement le levier d'actionnement, et
- un dispositif de commande qui signale une position de l'interrupteur de puissance,
**caractérisé par**
- au moins un capteur de position (80, 210, 220) qui détecte au moins une position du levier d'actionnement masqué et génère un signal de position indiquant la position du levier d'actionnement masqué,
- le dispositif de commande étant conçu de telle sorte qu'il enclenche ou coupe une source de lumière (60), dont la lumière est visible de l'extérieur, en fonction du signal de position (ST, STE, STA) de l'au moins un capteur de position (80, 210, 220),
- et ce, de telle sorte qu'il enclenche la source de lumière (60) lorsque le levier d'actionnement se met en position déclenchée et coupe la source de lumière (60) lorsque le levier d'actionnement ne se trouve pas en position déclenchée.

2. Commutateur électrique selon la revendication 1,
**caractérisé en ce que** la source de lumière (60) est formée par une diode électroluminescente ou comporte au moins une ou plusieurs diodes électroluminescentes.

3. Commutateur électrique selon l'une des revendications précédentes, **caractérisé en ce que** la source de lumière (60) est agencée sur ou dans le boîtier d'entraînement à moteur de l'entraînement à moteur (30).

4. Commutateur électrique selon l'une des revendications précédentes, **caractérisé en ce que**
- le capteur de position (80) peut détecter la position déclenchée du levier d'actionnement masqué et
- le dispositif de commande enclenche ou coupe la source de lumière (60) lorsque le capteur de position (80) affiche la position déclenchée.

5. Commutateur électrique selon la revendication 4,
**caractérisé en ce que**
- le dispositif de commande (100) est conçu de telle sorte qu'il enclenche la source de lumière (60) lorsque le capteur de position (80) affiche la position déclenchée et
- le dispositif de commande (100) est conçu de telle sorte qu'il coupe la source de lumière (60) lorsque le capteur de position (80) n'affiche pas de position déclenchée.

6. Commutateur électrique selon l'une des revendications précédentes 1 à 3, **caractérisé en ce que**
- un premier capteur de position (210) peut détecter la position de marche et un deuxième capteur de position (220) peut détecter la position d'arrêt du levier d'actionnement masqué et
- le dispositif de commande (200) enclenche ou coupe la source de lumière (60) lorsque ni le premier capteur de position (210) n'affiche la position de marche ni le deuxième capteur de position (220) n'affiche la position d'arrêt du levier d'actionnement masqué.

7. Commutateur électrique selon la revendication 6,
**caractérisé en ce que**
- le dispositif de commande (200) est conçu de manière à enclencher la source de lumière (60) lorsque ni le premier capteur de position (210) n'affiche la position de marche ni le deuxième capteur de position (220) n'affiche la position d'arrêt du levier d'actionnement masqué et
- le dispositif de commande (200) est conçu de manière à couper la source de lumière (60) lorsque le premier capteur de position (210) affiche la position de marche ou le deuxième capteur de position (220) affiche la position d'arrêt du levier d'actionnement masqué.

8. Commutateur électrique selon l'une des revendications précédentes, **caractérisé en ce que** le dispositif de commande (100, 200) comporte un dispositif informatique, un dispositif microprocesseur ou un microcontrôleur qui évalue le signal de position (ST) du capteur de position (80) ou les signaux de position (STE, STA) des capteurs de position (210, 220) et génère un signal de commande (SLed) pour la source de lumière (60) en fonction du ou des signaux de position.

9. Commutateur électrique selon l'une des revendications précédentes, **caractérisé en ce que** l'au moins un capteur de position (80, 210, 220) est agencé sur l'entraînement à moteur (30) ou dans l'entraînement à moteur.

10. Entraînement à moteur (30) destiné à être monté sur un commutateur électrique (10), et plus particulièrement destiné à être monté sur un boîtier de commutateur (20) d'un commutateur électrique selon l'une des revendications précédentes, l'entraînement à moteur comportant un dispositif de commande qui signale une position de l'interrupteur de puissance, **caractérisé par**
- au moins un capteur de position (80, 210, 220) qui peut détecter au moins une position d'un levier d'actionnement du commutateur (10) masqué par l'entraînement à moteur (30) après le montage et générer un signal de position (ST, STE, STA) indiquant la position du levier d'actionnement masqué,
- une source de lumière (60) dont la lumière est visible de l'extérieur et
- un dispositif de commande (100, 200) qui enclenche ou coupe la source de lumière (60) en fonction du signal de position (ST, STE, STA) de l'au moins un capteur de position (100, 200),
- et ce, de telle sorte qu'il enclenche la source de lumière (60) lorsque le levier d'actionnement se met en position déclenchée et coupe la source de lumière (60) lorsque le levier d'actionnement ne se trouve pas en position déclenchée.

11. Procédé de fonctionnement d'un commutateur électrique (10), en particulier d'un interrupteur de puissance électrique, comportant un levier d'actionnement qui peut se mettre dans une position de marche, dans une position d'arrêt ou dans une position déclenchée, le commutateur (10), dans le procédé, étant enclenché ou coupé au moyen d'un entraînement à moteur (30) masquant optiquement le levier d'actionnement et une position de l'interrupteur de puissance étant signalée,
**caractérisé en ce que**
- au moyen d'au moins un capteur de position (80, 210, 220) au moins une position du levier d'actionnement est détectée et un signal de position (ST, STE, STA) indiquant la position est généré et
- une source de lumière (60) dont la lumière est visible de l'extérieur est enclenchée ou coupée en fonction du signal de position (ST, STE, STA) de l'au moins un capteur de position (80, 210, 220),
- et ce, de telle sorte que la source de lumière (60) est enclenchée lorsque le levier d'actionnement se met en position déclenchée, et la source de lumière (60) est coupée lorsque le levier d'actionnement ne se trouve pas en position déclenchée.
